# EUROPÄISCHE PATENTSCHRIFT

(11) **EP 0 473 568 B1**
(45) Veröffentlichungstag und Bekanntmachung des Hinweises auf die Patenterteilung: **28.06.1995**
(21) Anmeldenummer: 91890185.1
(22) Anmeldetag: 21.08.1991
(51) Int. Cl.: B61D 17/20

(54) **Eisenbahnwaggon für den Personenverkehr mit einem Personenübergang**
Railway coach with intercommunication passage
Voiture ferroviaire avec passage d'intercirculation

(30) Priorität: 27.08.1990 AT 1758/90
(43) Veröffentlichungstag der Anmeldung: 04.03.1992
(73) Patentinhaber: WIENER METALLWERK GMBH, A-2100 Korneuburg/Leobendorf (AT)
(72) Erfinder: Niewiadomski, Jan, Dipl.-Ing., A-1050 Wien (AT); Gemeinböck Gerhard, A-1220 Wien (AT); Diepen Peter, Dr., D-3062 Bückeburg (DE); Schneider Fritz, D-4950 Minden (DE)
(74) Vertreter: Widtmann, Georg, Dipl.-Ing. Dr. techn.

(56) Entgegenhaltungen:
- DE-B- 1 227 047
- DE-U- 9 012 685
- FR-A- 2 581 017

## Beschreibung

Die Erfindung bezieht sich auf einen Eisenbahnwaggon für den Personenverkehr mit zumindest an einer, insbesondere an beiden, Stirnseite(n) angeordneten Teilen eines Personenüberganges, welcher mit dem Teil eines weiteren angekuppelten Eisenbahnwaggons einen dichten Personenübergang bildet.

Bei Personenübergängen in Eisenbahnwaggons muß insbesondere bei Hochgeschwindigkeitszügen eine vollkommene Dichtheit des Überganges nach außen gewährleistet sein, wobei der Übergang auch bei Schräglage der Waggons zueinander, wie sie beispielsweise in Kurven bedingt ist, die Gesamtwandung in ihrem Abstand zu den Stirnwandungen der Eisenbahnwaggons veränderbar sein muß. Diese Veränderlichkeit kann beispielsweise durch einen Faltenbalg erreicht werden. Eine andere Möglichkeit besteht z. B. darin, ein im Querschnitt O-förmiges Stützelement an der Stirnseite des Eisenbahnwaggons anzuordnen, an welchem eine Membran befestigt ist. Bei Änderungen des Abstandes zwischen den Stirnflächen der Eisenbahnwaggons werden dann die Stützelemente im Querschnitt oval deformiert, so daß die Abstände verringert oder vergrößert werden können. Neben der Dichtheit des den Durchtrittsraum umgebenden Federbalgs oder der Membran ist es auch noch erforderlich, daß die Übertrittsbrücke eine im wesentlichen spaltfreie Trittfläche zwischen den Waggons bildet. Die Übergangsbrücke wird mit Klappen gebildet, die an einem Teil, der flexibel mit der Stirnwandung verbunden ist, angelenkt sind, wobei die Klappen jeweils auf einem Widerlager, das sich zwischen den Waggons befindet, abgestützt sind. Um eine druckdichte Ausbildung des Personenüberganges zu erreichen, ist ein erhöhter Platzaufwand gegeben, welcher bei der Umrüstung einer Stirnwandung eines Eisenbahnwaggons als Endläufer entgegensteht, wobei der Faltenbalg bzw. die Membran in enge Anlage an die Stirnwandung gebracht werden muß und keine Teile in Orientierung entgegen die Fahrtrichtung über die Endstellung bei einem vollbelasteteten Puffer reichen dürfen.

Die Erfindung geht von einem Stand der Technik aus, wie er durch einen Eisenbahnwaggon gemäß ZEV-Glas.Ann. 112 (1988) Seiten 19 bis 35 beschrieben ist.

Der erfindungsgemäße Eisenbahnwaggon für den Personenverkehr mit zumindest an einer, insbesondere an beiden, Stirnseite(n) angeordnetem(n) Teil(e) eines Personenüberganges, welcher mit dem Teil eines weiteren angekuppelten Eisenbahnwaggons einen dichten Personenübergang bildet, wobei eine trittfeste mehrteilige Übergangsbrücke, welche unter Bildung eines Raumes für die durchtretenden Personen von einer Membran, einem Faltenbalg od. dgl. umgeben ist, die an ihrem zu kuppelnden Ende einen Rahmen trägt, welche Membran od. dgl. mit der Stirnseite des Eisenbahnwaggons, insbesondere über Stützelemente, flexibel verbunden ist, wobei zumindest am flexibel mit dem Eisenbahnwaggon verbundenen Teil eine Trittplatte der Übergangsbrücke um eine Achse parallel zur Achse der Räder des Eisenbahnwaggons schwenkbar gelagert sind, besteht im wesentlichen darin, daß an der Stirnseite des Eisenbahnwaggons eine Rampe schwenkbar um eine Achse gelagert ist, die parallel zu den Achsen der Räder des Eisenbahnwaggons angeordnet ist, wobei die Rampe über ein an dieser mit einem Kugelgelenk angelenkten Federelement in ihren beiden Endlagen gegen die Übergangsbrücke bzw. Stirnwand des Eisenbahnwaggons gehalten wird, welches Federelement über ein weiteres Kugelgelenk, das zusätzlich in einem Kniehebel angelenkt ist, welcher um eine Achse, die an einem mit der Stirnwand im wesentlichen starr verbundenes Lager gelagert ist, wobei die Achse quer, insbesondere normal, zur Ebene der Übergangsbrücke angeordnet ist, wodurch das weitere Kugelgelenk in Fahrtrichtung gesehen vor oder hinter die Schwenkachse der Rampe schwenkbar ist. Durch die an der Stirnseite des Eisenbahnwaggons gelagerte Rampe kann in allen Relativlagen der Waggons zueinander eine im wesentlichen fugenfreie Trittfläche zwischen den Waggons geschaffen werden, wobei durch das sowohl an der Stirnseite als auch an der Rampe angelenkte Federelement die Rampe bei Betriebsstellung bzw. bei Stellung an der Stirnfläche als Endläufer gegen die Stirnwand des Eisenbahnwaggons bzw. gegen die Übergangsbrücke federnd gehalten ist.

Durch die Anlenkung des Federelementes an der Stirnfläche über einen Kniehebel kann die Anlenkstelle des Federelementes in eine waggonnahe und waggonferne Stellung gebracht werden, so daß selbst bei raumaufwendigen Konstruktionen erreichbar ist, daß der zur Stirnwandung verfahrene Teil des Personenüberganges, bei Stellung als Endläufer, den Puffer in vollkommen eingefedertem Zustand nicht überragt, wobei gleichzeitig eine stabile Endlage nicht nur der Brücke, sondern auch der Rampe gewährleistet ist.

Sind zu beiden Seiten der Rampe Federelemente vorgesehen, so können dieselben geringer dimensioniert werden, wobei gleichzeitig der Vorteil gegeben ist, daß bei Bewegung der Rampe ein symmetrischer Kraftangriff gegeben ist, wodurch selbst bei Langzeitbetrieben ein Verzug der Rampe sicher vermieden werden kann.

Ist zumindest ein Kugelgelenk durch ein Kardangelenk ersetzt, so ist bei gleicher Freiheit in den räumlichen Richtungen eine besonders robuste und staubunanfällige Konstruktion gewährleistet.

Ist die Achse, um welche der Kniehebel gelagert ist, unter einem Winkel kleiner 90° zur Ebene der Übergangsbrücke gelagert, wodurch das Kugelgelenk waggonnah über der Schwenkachse der Rampe und waggonfern unter dieselbe schwenkbar ist, so sind zwei besonders stabile Endlagen der Rampe auf einfache Art und Weise ohne zusätzlichen konstruktiven Aufwand gewährleistet.

Ist das Federelement am Kniehebel zwischen Achse des Kniehebels und der Rampe angelenkt, so ist ein besonders geringer Platzbedarf für Kniehebel und Federelement gegeben, so daß die seitliche Erstreckung für den Durchgang der Personen innerhalb des Personendurchganges besonders groß gehalten werden kann.

Sind die Achsen der Kugelgelenke am freien Rampenende in den jeweiligen Endlagen parallel zur Achse der Rampe orientiert, so ist einerseits eine mit geringem Kraftaufwand durchführbare Schwenkung der Rampe möglich, wobei weiters der Druck der Rampe gegen die Stirnseite bzw. gegen die Übergangsbrücke ohne wesentliche Reibungsverluste durch das Federelement mit größtmöglicher Kraft realisiert werden kann.

Liegt die Rampe über einen Gleitbelag auf der Übergangsbrücke auf, so kann die Kraft, mit welcher z. B. das Federelement die Rampe auf die Übergangsbrücke drückt, besonders großgehalten werden, ohne daß dadurch ein erhöhter Verbrauch durch Abrieb verursacht wird. Weiters, und dies ist gerade bei Zügen mit hohen Geschwindigkeiten von besonderer Bedeutung, kann auch jegliche zusätzliche Geräuschbildung einfach vermieden werden, da die Weiterleitung des Körperschalles durch den Gleitbelag im wesentlich verhindert wird.

Ist die Rampe über die Übergangsbrücke in ihre Endlagen bewegbar, so ist eine besonders einfache bedienungsfreundliche Konstruktion gewährleistet, welche die Möglichkeit für Bedienungsfehler besonders gering hält.

Sind die Federelemente als Gasfedern aufgebaut, kann die Trägheit der Rampe und der mit ihr verbundenen Federelemente auf Grund der niedrigeren Masse der Gaselemente besonders einfach geringgehalten werden, so daß ein besonders vorteilhaftes federndes Halten der Rampe in den beiden Endlagen unter größtmöglichem Druck gewährleistet ist.

Im folgenden wird die Erfindung anhand der Zeichnungen näher erläutert.

Es zeigen:
Fig 1 in seitlicher schematischer Darstellung die aneinandergekuppelten Stirnseiten zweier Waggons,
Fig. 2 und Fig. 3 die Rampe mit Federelement in Ansicht von vorne bzw. oben.

Die Stirnseiten 1 und 2 der Eisenbahnwaggons 3, 4 weisen Stützelemente 5, 6 auf. Mit diesen Stützelementen ist die Membran 7 bzw. 8 flexibel verbunden. Die Rahmen 9 und 10, die am Ende der Membran angeordnet sind, tragen Kuppelelemente 11, 12, so daß eine exakte Positionierung der Rahmen zueinander in sämtlichen Lagen während des Betriebes gewährleistet ist. Die Rahmen sind im bodennahen Bereich beidseitig zu den Waggons verlängert und tragen jeweils ein Lager 13, 14 für Klappen 15, 16 der Übergangsbrücke 17 auf. Die Klappen 15, 16 liegen in ihrer einen Durchgang gewährenden Stellung auf einem nicht dargestellten Widerlager auf. Dieses Widerlager ist in vorliegendem Falle über die Rahmen 9, 10 mit den Stirnseiten 1, 2 des Waggons flexibel über die Stützelemente 5, 6 verbunden. Diese Stützelemente weisen einen runden Querschnitt auf, wobei das Innere der Stützelemente volumsvariabel gefüllt ist. Hiefür kommt beispielsweise Schaumstotf oder auch eine reine Erfüllung des Raumes mit Gasen, z. B. Luft, in Frage, wobei in diesem Falle auch eine Verbindung des Innenraumes der Stützelemente mit der Atmosphäre gewährleistet sein kann. Zur Abdeckung der Zwischenräume zwischen der Übergangsbrücke und den Stirnseiten 1, 2 der Waggons ist jeweils eine Rampe 18, 19 vorgesehen, die an einem Lager an der Stirnseite angelenkt sind. Im linken Teil ist auch die hochgeklappte Stellung sowohl der Klappe 15 als auch der Rampe 18 dargestellt, wobei das Lager 13 noch weiter unter die Stirnwandung des Waggons eingefahren sein kann. Die Puffer der Waggons, die in jeder Betriebslage bei angekuppelten Waggons in Anlage zueinander kommen (nicht dargestellt) weisen in ihrer maximal eingefederten Position 20, 21 in Fahrtrichtung oder entgegen die Fahrtrichtung gesehen, je nachdem, welche Stirnseite der Waggons betrachtet wird, bei hochgeklappter Übergangsbrücke und Rampe über diese Teile hinaus, so daß bei Ankuppelvorgängen od. dgl., wenn der Waggon 3 oder 4 ein Endläufer ist, keine Zerstörung der Elemente des Übergangs verursacht werden kann.

Der in den Fig. 2 und 3 jeweils linke Teil einer Rampe 18 dargestellte Teil ist über eine Achse 22, die parallel zur Achse der Räder angeordnet ist, an der Stirnseite des Waggons angelenkt. Die Rampe weist an ihrer Unterseite einen Gleitbelag 23 auf, welcher in der den Personendurchgang freigebenden Stellung auf der Übergangsbrücke aufliegt. Das Federelement 24, welches im vorliegenden Fall durch eine Stahlfeder gebildet ist, weist eine derartige Vorspannung auf, daß in beiden Endlagen die Rampe gegen die Stirnseite bzw. gegen die Übergangsbrücke federnd gehalten ist. Anstelle einer Stahlfeder können auch andere federnde Elemente, z. B. Gasfedern od. dgl., zum Einsatz kommen. Das Federelement ist über ein Kugelgelenk 25 mit der Rampe 18 verbunden. Das andere Ende des Federelementes 24 ist ebenfalls über ein Kugelgelenk 26 über einen Kniehebel 27 mit der Stirnwand verbunden. Die Wirklänge des Federelementes 24 ist über ein Gewinde mit Kontramutter 28 einstellbar. Der Kniehebel 27 ist seinerseits über eine Achse 29 in eine waggonnahe bzw. waggonferne Stellung schwenkbar (in Fig. 3 ist die waggonferne Stellung strichliert dargestellt). Bei normal zur Ebene der Übergangsbrücke angeordneter Achse 29 sind die kooperierenden Teile des Kugelgelenkes 26 des Kniehebels 27 in gleicher Lage, im vorliegenden Fall jeweils oberhalb der Achse 22, über welche die Rampe 18 angelenkt ist, vorgesehen. Ist eine Schrägstellung des Bolzens 29 zur Ebene der Übergangsbrücke durchgeführt, so kann das Kugelgelenk in unterschiedlicher Höhenlage zur Achse 22 der Rampe 18 positioniert werden, wodurch der freien Beweglichkeit sowie dem Andruck der Rampe an die Übergangsbrücke bzw. Stirnseite der Waggons besonders einfach Rechnung getragen werden kann.

Bei der in Fig. 3 strichliert dargestellten Lage des Kniehebels 27 ist der in entgegen die Fahrtrichtung gesehene Vorstand des Kniehebels gering gehalten, so daß der Rahmen bzw. die Membran des Personenüberganges besonders weit gegen die Stirnwand verfahren werden kann. Weiters ist durch diese schwenkbare Lagerung des Federelementes eine stabile Lage der Rampe 18, 19 bzw. der Klappen gewährleistet.

Anstelle der Kugelgelenke können auch andere Gelenke zum Einsatz kommen, die dieselben räumlichen Freiheiten, wie z. B. ein Kardangelenk, gewährleisten.

## Patentansprüche

1. Eisenbahnwaggon (3, 4) für den Personenverkehr mit zumindest an einer, insbesondere an beiden, Stirnseite(n) (1, 2) angeordnetem(n) Teil(e) eines Personenüberganges, welcher mit dem Teil eines weiteren angekuppelten Eisenbahnwaggons (3, 4) einen dichten Personenübergang bildet, wobei eine trittfeste mehrteilige Übergangsbrücke (17), welche unter Bildung eines Raumes für die durchtretenden Personen von einer Membran (7, 8), einem Faltenbalg od. dgl. umgeben ist, die an ihrem zu kuppelnden Ende einen Rahmen (9, 10) trägt, welcher mit der Stirnseite des Eisenbahnwaggons (1, 2), insbesondere über Stützelemente (5, 6), flexibel verbunden ist, wobei zumindest am flexibel mit dem Eisenbahnwaggon verbundenen Teil eine Trittplatte, der Übergangsbrücke (17) trägt, welche Klappen um eine Achse parallel zur Achse der Räder des Eisenbahnwaggons schwenkbar gelagert sind, dadurch gekennzeichnet, daß an der Stirnseite (1, 2) eine Rampe (18, 19) schwenkbar um eine Achse (22) gelagert ist, die parallel zu den Achsen der Räder des Eisenbahnwaggons (3, 4) angeordnet ist, wobei die Rampe über ein an dieser mit einem Kugelgelenk (25) angelenktem Federelement (24) in ihren beiden Endlagen gegenüber der Übergangsbrücke (17) bzw. Stirnseite (1, 2) des Eisenbahnwaggons gehalten wird, welches Federelement (24) über ein weiteres Kugelgelenk (26), das zusätzlich in einem Kniehebel (27) angelenkt ist, welcher um eine Achse (29), die in einem mit der Stirnseite {1, 2) im wesentlichen starr verbundenen Lager quer, insbesondere normal, zur Ebene der Übergangsbrücke (17) schwenkbar gelagert angeordnet ist, wodurch das weitere Kugelgelenk (26) in Fahrtrichtung gesehen, vor oder hinter die Schwenkachse (22) der Rampe schwenkbar ist.

2. Eisenbahnwaggon nach Anspruch 1, dadurch gekennzeichnet, daß zu beiden Seiten der Rampe (18, 19) Federelemente (24) vorgesehen sind.

3. Eisenbahnwaggon nach Anspruch 1 oder 2, dadurch gekennzeichnet, daß zumindest ein Kugelgelenk (25, 26) durch ein Kardangelenk ersetzt ist.

4. Eisenbahnwaggon nach Anspruch 1, 2 oder 3, dadurch gekennzeichnet, daß die Achse (29), um welche der Kniehebel (27) gelagert ist, unter einem Winkel kleiner 90° zur Ebene der Übergangsbrücke (17) gelagert ist, wodurch das Kugelgelenk (26) waggonnah oder waggonfern über der Schwenkachse der Rampe und waggonfern oder waggonnah unter dieselbe schwenkbar ist.

5. Eisenbahnwaggon nach einem der Ansprüche 1 bis 4, dadurch gekennzeichnet, daß das Federelement (24) am Kniehebel (27) zwischen Achse (29) des Kniehebels (27) und der Rampe (18, 19) angelenkt ist.

6. Eisenbahnwaggon nach einem der Ansprüche 1 bis 5, dadurch gekennzeichnet, daß Achsen der Kugelgelenke (25) am freien Rampenende in den Endlagen parallel zur Achse (22) der Rampe orientiert sind.

7. Eisenbahnwaggon nach einem der Ansprüche 1 bis 6, dadurch gekennzeichnet, daß die Rampe (18, 19) über einen Gleitbelag (23) auf der Übergangsbrücke (17) anliegt.

8. Eisenbahnwaggon nach einem der Ansprüche 1 bis 7, dadurch gekennzeichnet, daß die Rampe (18, 19) jeweils über die Klappe (15, 16) der Übergangsbrücke (17) in ihre Endlage an der Stirnseite (1, 2) bewegbar ist.

9. Eisenbahnwaggon nach einem der Ansprüche 1 bis 8, dadurch gekennzeichnet, daß die Federelemente (24) als Gasfedern ausgebildet sind.

## Claims

1. Railway car (3, 4) for passenger transport having part(s) of a passenger access arranged at least at one, and especially at both, end face(s) (1, 2), which together with the part of an additional, coupled railway car (3, 4) forms an enclosed passenger access, with a multi-part access bridge (17) which is safe for pedestrians, is surrounded by a diaphragm (7, 8), a bellows or the like to form a space for the passengers passing through, which diaphragm bears a frame (9, 10) at its end which is to be coupled, which frame is flexibly connected to the end face of the railway car (1, 2) especially via support elements (5, 6), at least the part flexibly connected to the railway car bearing a foot-board, especially flaps (15, 16), of the access bridge, which flaps are mounted so as to pivot about an axle parallel to the axle of the wheels of the railway car, characterized in that a ramp (18, 19) is mounted on the end face (1, 2) so as to be pivotable about an axle (22) which is arranged parallel to the axles of the wheels of the railway car (3, 4), the ramp being held, via a spring element (24) articulated thereon by means of a ball joint (25), in its two end positions relative to the access bridge (17) or end face (1, 2) of the railway car, which spring element (24) is articulated via a further ball joint (26) in a toggle lever (27) which is mounted to pivot about an axle (29), which is arranged transversely, especially normally, to the plane of the access bridge (17) in a bearing which is substantially rigidly connected to the end face (1, 2), as a result of which the additional ball joint (26), viewed in the direction of travel, can be pivoted in front of or behind the pivot axle (22) of the ramp.

2. Railway car according to Claim 1, characterized in that spring elements (24) are provided on both sides of the ramp (18, 19).

3. Railway car according to Claim 1 or 2, characterized in that at least one ball joint (25, 26) is replaced by a universal joint.

4. Railway car according to Claim 1, 2 or 3, characterized in that the axle (29), about which the toggle lever (27) is mounted, is mounted at an angle of less than 90° to the plane of the access bridge (17), as a result of which the ball joint (26) is pivotable above the pivot axle of the ramp, close to the car or remote from the car, and below the said axle remote from the car or close to the car.

5. Railway car according to one of Claims 1 to 4, characterized in that the spring element (24) is articulated on the toggle lever (27) between the axle (29) of the toggle lever (27) and the ramp (18, 19).

6. Railway car according to one of Claims 1 to 5, characterized in that axles of the ball joints (25) are oriented at the free end of the ramp in the end positions parallel to the axle (22) of the ramp.

7. Railway car according to one of Claims 1 to 6, characterized in that the ramp (18, 19) rests via a slip coating (23) on the access bridge (17).

8. Railway car according to one of Claims 1 to 7, characterized in that the ramp (18, 19) can in each case be moved over the flap (15, 16) of the access bridge (17) into its end position on the end face (1, 2).

9. Railway car according to one of Claims 1 to 8, characterized in that the spring elements (24) are designed as gas springs.

## Revendications

1. Wagon de chemin de fer (3, 4) pour le transport d'individus, comportant une ou des parties, d'un passage pour individus, qui sont agencées au moins sur un côté frontal (1, 2) et en particulier sur deux côtés frontaux, et qui forment avec la partie d'un autre wagon de chemin de fer (3, 4) accouplé un passage étanche pour individus, dans lequel un pont de passage (17) en plusieurs parties, rigide sous les pieds et qui est entouré, en formant un espace pour les individus qui passent, par une membrane (7, 8), un soufflet, etc. qui porte à son extrémité à accoupler un cadre (9, 10) qui est relié de façon flexible au côté frontal du wagon de chemin de fer (1, 2), en particulier par l'intermédiaire d'éléments de support (5, 6), dans lequel une partie reliée de façon flexible au porte un marche-pied, abattants etc. du wagon de chemin de fer, / pont de passage (17) dont des abattants sont montés de façon à pouvoir pivoter autour d'un arbre parallèle à l'arbre des roues du wagon de chemin de fer, caractérisé en ce qu'une rampe (18, 19) est montée sur le côté frontal (1, 2) de façon à pouvoir pivoter autour d'un arbre (22) qui est agencé parallèlement aux arbres des roues du wagon de chemin de fer (3, 4), la rampe étant maintenue dans ses deux positions extrêmes par rapport au pont de passage (17) ou respectivement au côté frontal (1, 2) du wagon de chemin de fer par l'intermédiaire d'un élément élastique (24) articulé sur cette rampe par une articulation sphérique (25), cet élément élastique (24) étant agencé pour être porté par une autre articulation sphérique (26) articulée en plus dans un levier coudé (27) monté de façon à pouvoir pivoter autour d'un arbre (29) qui est monté de façon à pouvoir pivoter dans un palier relié sensiblement rigidement au côté frontal (1, 2) et qui est transversal et en particulier perpendiculaire au plan du pont de passage (17), et par cela l'autre articulation sphérique (26), vue dans la direction de circulation, peut être pivotée devant ou derrière l'arbre de pivotement (22) de la rampe.

2. Wagon de chemin de fer suivant la revendication 1, caractérisé en ce que des éléments élastiques (24) sont prévus des deux côtés de la rampe (18, 19).

3. Wagon de chemin de fer suivant la revendication 1 ou 2, caractérisé en ce qu'au moins une articulation sphérique (25, 26) est remplacée par une articulation à cardan.

4. Wagon de chemin de fer suivant la revendication 1 ou 2 ou 3, caractérisé en ce que l'arbre (29) autour duquel est monté le levier coudé (27) est monté selon un angle inférieur à 90° par rapport au plan du pont de passage (17), et par cela l'articulation sphérique (26) peut être pivotée à proximité du wagon ou à l'écart du wagon au-dessus de l'arbre de pivotement de la rampe et à l'écart du wagon ou à proximité du wagon en dessous de cet arbre.

5. Wagon de chemin de fer suivant l'une quelconque des revendications 1 à 4, caractérisé en ce que l'élément élastique (24) est articulé sur le levier coudé (27) entre l'arbre (29) du levier coudé (27) et la rampe (18, 19).

6. Wagon de chemin de fer suivant l'une quelconque des revendications 1 à 5, caractérisé en ce que des arbres des articulations sphériques (25) à l'extrémité libre de la rampe, dans les positions extrêmes, sont orientés parallèlement à l'arbre (22) de la rampe.

7. Wagon de chemin de fer suivant l'une quelconque des revendications 1 à 6, caractérisé en ce que la rampe (18, 19) est appliquée par l'intermédiaire d'un soufflet de coulissement (23) sur le pont de passage (17).

8. Wagon de chemin de fer suivant l'une quelconque des revendications 1 à 7, caractérisé en ce que la rampe (18, 19) peut être chaque fois déplacée dans sa position extrême contre le côté frontal (1, 2) par l'intermédiaire de l'abattant (15, 16) du pont de passage (17).

9. Wagon de chemin de fer suivant l'une quelconque des revendications 1 à 8, caractérisé en ce que les éléments élastiques (24) sont réalisés sous la forme de ressorts à gaz.
